# EUROPÄISCHE PATENTSCHRIFT

(11) **EP 0 886 584 B1**
(45) Veröffentlichungstag und Bekanntmachung des Hinweises auf die Patenterteilung: **30.05.2001**
(21) Anmeldenummer: 97915324.4
(22) Anmeldetag: 03.03.1997
(51) Int. Cl.: B42F 11/00, B42D 1/06

(54) **UMSCHLAG FÜR KAMMBINDUNG**
COVER FOR BINDING MEANS WITH COMB-LIKE RINGS
COUVERTURE POUR RELIURE DU TYPE A PEIGNE

(30) Priorität: 12.03.1996 DE 19609661
(43) Veröffentlichungstag der Anmeldung: 30.12.1998
(73) Patentinhaber: Fujitsu Siemens Computers GmbH, 81739 München (DE)
(72) Erfinder: HOFFMANN, Dieter, D-33649 Bielefeld (DE)
(74) Vertreter: Epping, Wilhelm, Dipl.-Ing.
(86) Internationale Anmeldenummer: DE9700381
(87) Internationale Veröffentlichungsnummer: WO9733762

(56) Entgegenhaltungen:
- FR-A- 995 038
- FR-A- 2 333 651

## Beschreibung

### Technisches Gebiet

Die Anordnung betrifft einen Umschlag für durch eine Kammbindung zusammengehaltene Druckwerke.

### Stand der Technik

Insbesondere bei dem Drucken von Druckwerken durch Computer-Drucksysteme auf Anforderung ("printing on demand") muß das erstellte Buch oder die erstelle Broschüre in einer haltbaren Form mit einem Umschlag versehen werden. Für Einzelexemplare und kleine Auflagen, die sehr schnell fertiggestellt sein müssen, stellt eine Drahtkammbindung oder auch die ähnliche Plastikkammbindung eine gute Lösung dar.

Jedoch ist bei einer Drahkammbindung der Rücken nicht beschriftbar. Ferner verhaken sich häufig mehrere nebeneinander in einem Regal stehende Bücher beim Herausnehmen.

In der Patentschrift FR 995 038 wird ein Umschlag für eine Kammbindung gezeigt, bei dem zwei Haken vorgesehen sind, die einander entgegengesetzt ausgerichtet sind und in die Kammbindung eingreifen. In der Offenlegungsschrift FR 75 36666 wird ein Umschlag für eine Kammbindung gezeigt, bei der zwei Haken von den Enden her in die Kammbindung eingreifen und demgemäß auch entgegengesetzt ausgerichtet sind. Konstruktionsbedingt sind jedoch nur zwei Rasthaken einsetzbar, wodurch die Stabilität unzureichend ist.
Aufgabe der Erfindung ist es daher, einen verbesserten Umschlag bereitzustellen.

### Darstellung der Erfindung

Die Erfindung löst diese Aufgabe, indem ein Umschlag bereitgestellt wird, der auf dem Innenteil des Rückens eine Schiene mit Haken hat, in die die Kammbindung eingeklinkt wird. In einer Weiterbildung der Erfindung werden Umschläge verwendet, die außen mit einer durchsichtigen Plastikfolie versehen ist, welche an den Rändern außer dem oberen Rand mit dem Buchdeckel verschweißt ist, so daß die Außenseite durch Einstecken eines auf leichtem Papier bedruckten Titel- und Rückenblattes gestaltet werden kann.

### Kurzbeschreibung der Zeichnungen

Es zeigen
- Fig. 1: schematisch einen Umschlag nach der Erfindung von der Innenseite gesehen,
- Fig. 2: schematisch eine Rastbefestigung mit Haken,
- Fig. 3: schematisch eine Rastbefestigung mit pfeilförmigen Haken
- Fig. 4: den Umschlag von der Außenseite.
- Fig. 5: nicht erfindungsgemäße Ausführungsform
- Fig. 6: erfindungsgemäße Ausführungsform

### Detaillierte Beschreibung der Erfindung

In Fig. 1 ist schematisch ein Umschlag mit einem Vorderdeckel 11 und einem Hinterdeckel 12, die an den einander zugewandten Kanten flexibel mit einem Rücken 16 verbunden sind. Die Deckel 11, 12 und der Rücken 16 sind beispielsweise aus 1,5 mm starker Pappe und in der Oberfläche in bekannter Art veredelt, beispielsweise durch Laminierung mit einer Kunststoffolie oder Auftragen einer geeigneten Farbe. Der Umschlag dient zur Aufbewahrung eines Papierstapels 10, welcher durch eine Kammbindung 13 zusammengehalten ist. Kammbindungen 13 können in bekannter Art durch geeignet geformte Drähte, Spiralen oder aus kammförmigen Kunststoffflachprofilen bestehen, wobei ein Kammrücken etliche Zinken trägt, die jeweils ringförmig verformt sind und in Löcher in dem zu bindenen Papierstapel 10 greifen.

An dem Rücken wird, beispielsweise durch Nieten 15a..c, eine Halteschiene 14 befestigt, auf welcher sich eine Reihe hakenförmiger Befestigungen 15 befindet. Diese Haken greifen in die Ringe der Ringbindung ein. Gegebenenfalls können die Haken 15 auch einzeln direkt mit dem Rücken verbunden werden, wenn dieser von sich aus ausreichend stabil ist.

Eine mögliche Ausführungsform ist in Fig. 2 skizziert. An die Schiene 14 sind Haken 15 angeformt, die in die Ringe einer Drahtkammbindung eingreifen. Ein Widerhaken 21 schützt gegen Herausgleiten nach dem Einrasten. Die Haken 15 sind vorzugsweise so gestaltet, daß die Öffnungen bei normaler Benutzung nach oben zeigen, so daß die Widerhaken 21 nicht belastet werden. Selbstverständlich können die Haken auch als einzelne Teile mit üblichen Befestigungsmitteln an der Schiene angebracht sein. Wird anstelle einer Drahtkammbindung eine Spiralbindung oder eine Ringbindung aus geformten Kunstoffkämmen verwendet, so greifen die Haken in die Kammzinken oder speziell dafür geschaffene Löcher in dem Kammrücken.

Eine andere Ausführungsform, welche nicht in den Rahmen des vorliegen den Erfindung fällt, ist in Fig. 3 gezeigt. Hier sind die an der Schiene 14 angeformten oder angebrachten Haken pfeilförmig ausgebildet und greifen bei einer Drahtkammbindung mit Doppeldrähten durch den schmalen Zwischenraum zwischen den Doppeldrähten. Bei einer Bindung aus kammförmigen Kunststoffflachprofilen greifen die Haken zwischen je zwei Kammzinken oder speziell dafür in den Kammrücken eingebrachte Öffnungen.

Eine weitere Ausführungsform verwendet eine über die ganze Länge des Rückens laufenden Haltestange 51, welche beispielsweise nahe der Unterkante durch ein Gelenk 53 und nahe der Oberkante durch eine Rastung 52 befestigt ist. Diese Form ist mit mehreren Haltestangen als Buchrücken zum Ablegen von Zeitschriften bekannt. Diese Haltestange wird durch die gesamte Ringheftung längs gesteckt und dann verriegelt. Damit ist das gebundene Innenteil leicht auswechselbar.

Um die anderen Ausführungsformen auswechselbar zu gestalten, kann im Fall der Haken mit Widerhaken nach Fig. 2 eine in Fig. 6 skizzierte, etwa die Länge des Buchrückens umfassende Entrieglungsschiene 61 verwendet werden, die im Raster der Widerhaken kammartige Vorsprünge 62 hat, so daß alle Widerhaken 21 gleichzeitig weggedrückt werden können. Diese Entrieglunsschiene 61 kann fest angebracht sein und, beispielsweise über Langlöcher 63, in Längsrichtung des Rückens in Richtung des Doppelpfeiles A-Z verschiebbar sein und in der Stellung Z die Widerhaken freigeben und in der Stellung A die Widerhaken wegdrücken und so die Haken freigeben. Sie kann auch separat vorliegen und nur bei Bedarf zur Entsperrung der Widerhaken verwendet werden. Die fest angebrachte Entriegelungsschiene ist sicherlich aufwendiger in der Produktion, aber leichter handhabbar.

Die Außenseite des Umschlags wird in der bevorzugten Ausführungsform in bekannte Art, wie in Fig. 4 angedeutet, mit einer Klarsichtfolie an drei Seiten verbunden, so daß eine von oben zugängliche Tasche entsteht, die wahlweise auch an den Gelenken zwischen dem Rücken und den Deckeln angeschweißt sein kann. Damit kann gleichzeitig mit dem Druck des Papierstapels 10 als zusäztliches Blatt das Titelblatt gedruckt werden, welches, ggf. nach Beschneiden der Kanten, in die Taschen eingesteckt wird. Gleiches gilt auch für den Rücken; hier ist in der Regel ein Zuschneiden unvermeidlich. Alternativ kann eine Tasche ohne Verschweißung an den Gelenken verwendet werden und das dann notwendige großformatige Blatt durch Vergrößerung mittels eines Bürokopierers einer zusammen mit dem Papierstapel 10 gedruckten Vorlage gewonnen werden. Dabei hat sich herausgestellt, daß auch die untere Verschweißung entbehrlich ist und bei lediglich einer Verbindung rechts und links an den Deckelkanten das Einstecken der Titelblattes wesentlich erleichtert ist.

Bei einer Variante der Erfindung wird das Titelblatt mit einem anderen, meist langsameren oder teureren Drucker oder Plotter hergestellt. Dieser kann ggf. auch das Format DIN A3 oder farbige Blätter herstellen, welche dann in die Tasche eingesteckt werden. Der Nachteil eines zweiten Druckers wird durch die optisch bessere Gestaltung aufgewogen. Auch in diesem Fall erfolgt die Herstellung sowohl des Druckwerks selbst wie auch des eingesteckten Titelblattes mit einem computergesteuerten Direktdruckverfahren, bei dem ohne einen mehrfach verwendeten, pro Seite eingefärbten Zwischenträger wie beim Buch-, Offset- oder Tiefdruck gedruckt wird.

Alternativ kann die Beschriftung der Deckel und des Rükkens auch mit selbstklebenden Etiketten erfolgen, die in Bogenform bis zum Papierformat DIN A4 für praktisch alle relvanten Computer-Drucktechniken verfügbar sind und daher mit demselben Druckverfahren wie der Papierstapel 10 des Buches gleichzeitig hergestellt werden.

## Patentansprüche

1. Umschlag für einen durch eine Kammbindung (13) zusammengehaltenen Papierstapel (10), bestehend aus einem gelenkig miteinander verbundenen Vorderdeckel (11), einem Rücken (16) und einem Hinterdeckel (12) aus steifem Material, wobei längs dem Rücken (16) auf der Innenseite Rastelemente (15) angebracht sind, an welcher die Kammbindung (13) befestigbar ist,
**dadurch gekennzeichnet,**
daß mindestens drei in gleicher Richtung ausgerichtete Rastelemente (15) vorgesehen sind.

2. Umschlag nach Anspruch 1, wobei eine Schiene (14) mit dem Rücken (16) verbunden ist und in ihrer Längsrichtung Rasthaken (15) aufweist, welche in Längsrichtung des Rückens ausrichtet und alle zu derselben Querseite des Rückens zeigen, so daß die Kammbindung (13) in Längsrichtung des Rückens, in Bezug auf das fertige Buch von oben kommend, einrastbar ist.

3. Umschlag nach Anspruch 2, wobei jeder Haken (15) einen innenliegenden Widerhaken (21) hat.

4. Umschlag nach Anspruch 3, wobei eine kammförmige Entriegelungsschiene (61) die Widerhaken (21) deaktiviert.

5. Umschlag nach Anspruch 4, wobei die Entriegelungsschiene Langlöcher (63) besitzt, durch welche sie mit dem Rücken in Längsrichtung verschieblich derart verbunden ist, daß die Widerhaken durch Verschieben der Entriegelungsschiene (61) deaktivierbar sind.

6. Umschlag nach Anspruch 1, wobei eine Schiene (14) mit dem Rücken (16) verbunden ist und in ihrer Längsrichtung eine Reihe von auf der Flächennormalen des Rükkens aufrecht stehender Rasthaken (15) aufweist, welche in die Kammbindung (13) einrastbar sind.

7. Umschlag nach Anspruch 6, wobei die Rasthaken (31) pfeilförmig gestaltet sind.

8. Umschlag nach Anspruch 6 oder 7, wobei die Rasthaken (31) in Zwischenräume zwischen den Kammzinken der Kammbindung einrastbar sind.

9. Umschlag nach Anspruch 6 oder 7, wobei die Kammzinken aus Paaren von zwei parallelen Drähten bestehen und die Rasthaken (15, 31) in Zwischenräume zwischen den Drahtpaaaren einrastbar sind.

10. Umschlag nach einem der Ansprüche 6 bis 9, wobei eine kammförmige Entnahmehilfe die Kammbindung an den Stellen der Rasthaken zwecks Trennung weitet.

11. Umschlag nach einem der Ansprüche 2 bis 7, wobei die Rasthaken (15, 31) in Öffnungen in dem Kammrücken einrastbar sind.

12. Umschlag nach einem vorhergehenden Ansprüche, wobei die Außenseite mit einer durchsichtigen Folie versehen ist, welche mindestens an den Seitenkanten mit dem Vorder- und Hinterdeckel verbunden ist.

13. Buch, welches einen Umschlag nach einem der Ansprüche 1 bis 12 umfaßt.

14. Buch, welches einen Umschlag nach einem der Ansprüche 1 bis 11 umfaßt, wobei sich auf einem Deckel oder dem Rücken ein selbstklebendes Etikett befindet, das ebenso wie der Papierstapel (10) mit einem computergesteuerten Direktdruckverfahren bedruckt wurde oder eine Ablichtung einer so erstellen Vorlage ist.

15. Buch, welches einen Umschlag nach Anspruch 12 umfaßt, wobei sich unter der durchsichtigen Folie ein Papierblatt befindet, das ebenso wie der Papierstapel (10) mit einem computergesteuerten Direktdruckverfahren bedruckt wurde oder eine Ablichtung einer so erstellen Vorlage ist.

## Claims

1. Covering for a paper stack (10) which is held together by a comb binding (13), comprising a front cover (11), a spine (16) and a rear cover (12), made of stiff material, which are connected to one another in an articulated manner, latching elements (15) being provided along the inside of the spine (16) and being able to have the comb binding (13) fastened on them, characterized in that at least three latching elements (15) which are aligned in the same direction are provided.

2. Covering according to Claim 1, it being the case that a rail (14) is connected to the spine (16) and, in its longitudinal direction, has latching hooks (15) which are aligned in the longitudinal direction of the spine and are all oriented to the same transverse side of the spine, with the result that the comb binding (13) can be latched in from the top, relative to the finished book, in the longitudinal direction of the spine.

3. Covering according to Claim 2, it being the case that each hook (15) has an inner barb (21).

4. Covering according to Claim 3, it being the case that a comb-like unlocking rail (61) deactivates the barbs (21).

5. Covering according to Claim 4, it being the case that the unlocking rail has slots (63) by way of which it is connected to the spine in a longitudinally displaceable manner such that the barbs can be deactivated by the unlocking rail (61) being displaced.

6. Covering according to Claim 1, it being the case that a rail (14) is connected to the spine (16) and, in its longitudinal direction, has a row of latching hooks (15) which are upright on the surface normal of the spine and can be latched into the comb binding (13).

7. Covering according to Claim 6, it being the case that the latching hooks (31) are of arrow-shaped configuration.

8. Covering according to Claim 6 or 7, it being the case that the latching hooks (31) can be latched into interspaces between the prongs of the comb binding.

9. Covering according to Claim 6 or 7, it being the case that the comb prongs comprise pairs of two parallel wires, and the latching hooks (15, 31) can be latched into interspaces between the pairs of wires.

10. Covering according to one of Claims 6 to 9, it being the case that, for separation purposes, a comb-like removal aid widens the comb binding at the locations of the latching hooks.

11. Covering according to one of Claims 2 to 7, it being the case that the latching hooks (15, 31) can be latched into openings in the comb spine.

12. Covering according to one of the preceding claims, it being the case that the outside is provided with a transparent film which is connected to the front and rear covers at least at the side edges.

13. Book which comprises a covering according to one of Claims 1 to 12.

14. Book which comprises a covering according to one of Claims 1 to 11, it being the case that located on a cover or on the spine is a self-adhesive label which, just like the paper stack (10), has been printed by a computer-controlled direct-printing method or is a photocopy of an original produced in this way.

15. Book which comprises a covering according to Claim 12, it being the case that located beneath the transparent film is a paper sheet which, just like the paper stack (10), has been printed by a computer-controlled direct-printing method or is a photocopy of an original produced in this way

## Revendications

1. Couverture pour une pile (10) de papiers maintenue par une reliure (13) du type à peigne, constituée d'un plat de devant (11), d'un dos (16) et d'un plat de derrière (12) en matériau rigide articulés entre eux, des éléments (15) d'encliquetage, sur lesquels peut être fixée la reliure (13) du type à peigne, étant ménagés le long du dos (16) du côté intérieur,
caractérisée
en ce qu'il est prévu au moins trois éléments (15) d'encliquetage dirigés dans la même direction.

2. Couverture suivant la revendication 1, dans laquelle une réglette (14) est reliée au dos (16) et comporte dans sa direction longitudinale des crochets (15) d'encliquetage, qui sont dirigés dans la direction longitudinale du dos et qui pointent tous vers le même côté transversal du dos, de sorte que la reliure (13) du type à peigne peut être encliquetée dans la direction longitudinale du dos en venant par le haut par rapport au livre fini.

3. Couverture suivant la revendication 2, dans laquelle chaque crochet (15) a un crochet (21) antagoniste se trouvant à l'intérieur.

4. Couverture suivant la revendication 3, dans laquelle une réglette (61) de déverrouillage en forme de peigne désactive les crochets (21) antagonistes.

5. Couverture suivant la revendication 4, dans laquelle la réglette de déverrouillage a des boutonnières (63) par lesquelles elle est reliée au dos à coulissement dans la direction longitudinale, de façon que les crochets antagonistes puissent être désactivés par coulissement de la réglette (61) de déverrouillage.

6. Couverture suivant la revendication 1, dans laquelle une réglette (14) est reliée au dos (16) et comporte dans sa direction longitudinale une série de crochets (15) d'encliquetage se dressant sur la normale à la surface du dos et pouvant être encliquetés dans la reliure (13) du type à peigne.

7. Couverture suivant la revendication 6, dans laquelle les crochets (31) d'encliquetage sont conformés en flèche.

8. Couverture suivant la revendication 6 ou 7, dans laquelle les crochets (31) d'encliquetage peuvent être encliquetés dans des intervalles compris entre les dents du peigne de la reliure du type à peigne.

9. Couverture suivant la revendication 6 ou 7, dans laquelle les dents du peigne sont constituées de paires de deux fils métalliques parallèles et les crochets (15, 31) d'encliquetage peuvent être encliquetés dans les intervalles compris entre les paires de fils métalliques.

10. Couverture suivant l'une des revendications 6 à 9, dans laquelle un accessoire d'enlèvement en forme de peigne élargit la reliure du type à peigne aux endroits des crochets d'encliquetage en vue d'une séparation.

11. Couverture suivant l'une des revendications 2 à 7, dans laquelle les crochets (15, 31) d'encliquetage peuvent s'encliqueter dans des ouvertures ménagées dans le dos du peigne.

12. Couverture suivant l'une des revendications précédentes, dans laquelle le côté extérieur est muni d'une feuille transparente qui est reliée au moins sur les bords marginaux au plat de devant et au plat de derrière.

13. Livre qui comporte une couverture suivant l'une des revendications 1 à 12.

14. Livre qui comprend une couverture suivant l'une des revendications 1 à 11, dans lequel il y a sur un plat ou sur le dos une étiquette autocollante qui a été imprimée, tout comme la pile (10) de papier, par un procédé d'impression direct commandé par l'ordinateur ou qui est une copie d'un original ainsi préparé.

15. Livre qui comporte une couverture suivant la revendication 2, dans lequel il se trouve sous la feuille transparente une feuille de papier qui, tout comme la pile (10) de papier, a été imprimée par un procédé d'impression direct commandé par ordinateur ou est une copie d'un original ainsi préparé.
